# EUROPÄISCHE PATENTSCHRIFT

(11) **EP 2 492 027 B1**
(45) Veröffentlichungstag und Bekanntmachung des Hinweises auf die Patenterteilung: **25.06.2014**
(21) Anmeldenummer: 11155585.0
(22) Anmeldetag: 23.02.2011
(51) Int. Cl.: B21D 24/00, B30B 15/24

(54) **Vorrichtung zum Tiefziehen eines Werkstücks**
Device for deep-drawing a workpiece
Dispositif d'emboutissage d'une pièce

(43) Veröffentlichungstag der Anmeldung: 29.08.2012
(73) Patentinhaber: Siemens Aktiengesellschaft, 80333 München (DE)
(72) Erfinder: Büssert, Jürgen, 91338 Igensdorf (DE); Körzdörfer, Horst, 91056 Erlangen (DE); Schlegel, Oleg, 91058 Erlangen (DE); Schäfers, Elmar, 90763 Fürth (DE); Hamm, Carsten, Dr., 91058 Erlangen (DE); Kaever, Michael, 91056 Erlangen (DE)

(56) Entgegenhaltungen:
- DE-A1-102004 049 149
- DE-A1-102007 040 286
- GB-A- 825 711
- JP-U- H0 281 799

## Beschreibung

Die vorliegende Erfindung betrifft eine Vorrichtung zum Tiefziehen eines Werkstücks gemäß dem Oberbegriff des Patentanspruchs 1. Überdies betrifft die vorliegende Erfindung ein Verfahren zum Tiefziehen eines Werkstücks gemäß dem Oberbegriff des Patentanspruchs 6. Eine solche Vorrichtung bzw. ein solches Verfahren ist aus der DE-A-10 2004 049 149 bekannt.

Das Tiefziehen zählt zu den wichtigsten Umformverfahren, welche in der Industrie und insbesondere in der Fertigung eingesetzt werden. Hierbei wird ein Werkstück, beispielsweise ein Metallblech, zwischen einem Oberwerkzeug und einem Unterwerkzeug angeordnet. Durch die Geometrie des Ober- und des Unterwerkzeugs wird die Formgebung des umgeformten Werkstücks festgelegt. Während des Tiefziehens wird beispielsweise über einen Stößel eine mechanische Kraft auf das Oberwerkzeug ausgeübt und somit das Werkstück umgeformt.

Die Geometrie der verwendeten Werkzeuge und die Prozessgrö-βen, welche beispielsweise von dem Material des Werkstücks, der Prozesskraft und der zeitlichen Dauer des Prozesses abhängen, können eine asymmetrische Belastung des Stößels bewirken. Diese verursacht grundsätzlich eine Kippung des Stö-βels in seiner Führung, wodurch das Oberwerkzeug nicht mehr gleichmäßig belastet wird und sich somit verdreht beziehungsweise verkippt. Dies führt bei langen Ziehstrecken zu einer einseitigen Verengung des seitlichen Zwischenraums zwischen Ober- und Unterwerkzeug, wodurch die Dicke des umgeformten Werkstücks bereichsweise reduziert werden kann. Dadurch kann die Qualität des umgeformten Werkstücks herabgesetzt werden und seine mechanische Festigkeit reduziert werden. Im schlimmsten Fall kann das Verdrehen beziehungsweise das Verkippen eine Kollision des Ober- und Unterwerkzeugs zur Folge haben, welche zu einer Beschädigung führen kann.

Um einer asymmetrischen Belastung des Stößels und/oder des Werkzeugs während des Tiefziehens entgegenzuwirken, kann beispielsweise die Führung des Stößels derart gestaltet werden, dass die Kippfähigkeit des Stößels reduziert wird. Die Kippfähigkeit des Stößels kann zusätzlich dadurch verringert werden, indem der Stößel und die dazugehörige Führung so ausgelegt sind, dass sie ein geringes Spiel zueinander aufweisen. Ein günstiges Verhältnis von Stößelhöhe zur Stößelbreite wirkt sich hier ebenfalls positiv aus. Eine andere Möglichkeit besteht darin, entsprechende Führungsbohrungen und Zapfen in dem Werkzeug zu integrieren, durch welche ein Verdrehen beziehungsweise ein Verkippen der einzelnen Teile des Werkzeugs verhindert wird. Die einzelnen Teile des Werkzeugs müssen hierbei so ausgelegt sein, dass sie die durch die Prozesskräfte entstehenden hohen mechanischen Belastungen aufnehmen können.

Aus der_DE 10 2004 049 149 A1 ist eine Vorrichtung zum Herstellen und/oder Bearbeiten von Teilen bekannt. Die Vorrichtung dient insbesondere zum Herstellen von Stanzteilen, mit zumindest einem unter Druck und/oder Kraft setzbaren Werkzeug. Um den auf das Werkzeug aufgebrachten Druck bzw. die auf das Werkzeug aufgebrachte Kraft im Werkzeug quer zur Druck- und/oder Kraftrichtung verteilen zu können, umfasst die Vorrichtung eine Mehrzahl von Kraft übertragenden Elementen, die unabhängig voneinander sowohl Kraft- wie auch wegabhängig sein können und je nach Erfordernissen gesteuert und/oder geregelt werden.

Die Aufgabe der vorliegenden Erfindung besteht darin, das Tiefziehen eines Werkstücks, insbesondere bei hohen Prozesskräften, effektiver zu gestalten.

Diese Aufgabe wird erfindungsgemäß gelöst durch eine Vorrichtung gemäß den Merkmalen des Patentanspruchs 1.

Das Werkzeug, welches zum Tiefziehen verwendet wird, ist hierzu an einer entsprechenden Bezugsebene, welche beispielsweise der Boden oder das Fundament sein kann, abgestützt. Bei dieser Vorrichtung ist das Werkzeug, insbesondere ein Unterwerkzeug, an mindestens zwei Stützpunkten über eine jeweilige Verstelleinrichtung abgestützt. Somit kann der Abstand zwischen der Bezugsebene und dem Werkzeug durch die mindestens zwei Verstelleinrichtungen eingestellt werden. Um die Verstellwege der jeweiligen Verstelleinrichtungen zu bestimmen, ist hierzu eine entsprechende Messeinrichtung vorgesehen. Hierbei kann eine Messeinrichtung vorgesehen sein, mittels welcher die Verstellwege von allen Verstelleinrichtungen bestimmt werden, ebenso kann an jeder Verstelleinrichtung eine separate Messeinrichtung vorgesehen sein. Mit einer Reglereinrichtung werden die Verstelleinrichtungen anhand der Differenz der Verstellwege geregelt. Durch diese Vorrichtung kann durch die entsprechende Regelung der Verstellwege ein Verkippen beziehungsweise Verschwenken zwischen den Teilen des Werkzeugs, beispielsweise dem Ober- und dem Unterwerkzeug, ausgeglichen werden. Auf diese Weise kann erreicht werden, dass während des gesamten Vorgangs des Tiefziehens eine symmetrische Belastung an dem Stößel anliegt, βurch welchen eine Kraft auf das Oberwerkzeug übertragen wird. Durch diese Vorrichtung kann das Tiefziehen insbesondere bei hohen Kräften effektiver ausgeführt werden und die Qualität und die mechanische Festigkeit des umgeformten Werkstücks erhöht werden.

Mit der Reglereinrichtung wird eine Sollverstellkraft für jede der Verstelleinrichtungen in Abhängigkeit von der Differenz der Verstellwege geregelt. Aus der Differenz der Verstellwege der Verstelleinrichtungen kann auf eine asymmetrische Belastung des Werkzeugs geschlossen werden. Somit kann die jeweilige Sollverstellkraft bestimmt werden, welche durch die jeweiligen Verstelleinrichtungen an den Stützpunkten aufgebracht werden soll, um die asymmetrische Belastung auszugleichen. Die jeweilige Sollverstellkraft an den Verstelleinrichtungen wird hierzu mit der tatsächlich an den jeweiligen Verstelleinrichtungen aufgebrachten Kraft verglichen und durch eine entsprechende Reglereinrichtung geregelt.

Zudem wird mit der Reglereinrichtung die Sollverstellkraft zusätzlich in Abhängigkeit von einem Anteil einer auf das Werkstück wirkenden Kraft bestimmt. Die jeweiligen Sollverstellkräfte der Verstelleinrichwerden einerseits mit Hilfe einer Reglereinrichtung aus der Differenz der Verstellwege bestimmt und andererseits zusätzlich von einem Anteil der auf das Werkstück wirkenden Kraft bestimmt. Die Kraft, welche auf das Werkstück wirkt, kann beispielsweise diejenige Kraft sein, welche während des Tiefziehens von dem Stößel auf das Oberwerkzeug und somit auf das Werkstück ausgeübt wird. Hierzu können ebenfalls Prozessparameter wie beispielsweise das Material und die Geometrie des zu verformenden Werkstücks sowie die zeitliche Dauer des Tiefziehvorgangs berücksichtigt werden, um den zeitlichen Verlauf der auf das Werkstück wirkenden Kraft zu bestimmen. Ebenso ist es denkbar, dass die auf das Werkstück wirkende Kraft durch eine geeignete Messeinrichtung über den zeitlichen Verlauf des Tiefziehvorgangs bestimmt wird. Auf diese Weise kann einer asymmetrischen Belastung des Werkzeugs besonders effektiv entgegengewirkt werden.

In einer weiteren vorteilhaften Ausführungsform der Erfindung wird durch die Reglereinrichtung eine Verstellgeschwindigkeit für jede der Verstelleinrichtungen in Abhängigkeit von der Differenz der Verstellwege geregelt. Ebenso kann eine symmetrische Belastung der einzelnen Teile des Werkzeugs und des Werkstücks dadurch erreicht werden, dass die jeweiligen Verstellgeschwindigkeiten der Verstelleinrichtungen geregelt werden. Die Verstellgeschwindigkeiten werden auch hierbei in Abhängigkeit von der Differenz der Verstellwege geregelt, um eine entsprechende Kippkompensation zu erreichen, durch welche eine asymmetrische Belastung und/oder ein Verkippen der einzelnen Teile des Werkzeugs verhindert wird.

In einer weiteren vorteilhaften Ausgestaltung wird durch die Reglereinrichtung für jede der Verstelleinrichtungen eine jeweilige Sollverstellgeschwindigkeit aus der Differenz der Verstellwege und zusätzlich in Abhängigkeit von einer auf das Werkstück wirkenden Kraft und von den Verstelleinrichtungen erzeugten Verstellkräften bestimmt. Die jeweilige Verstellgeschwindigkeit der Verstelleinrichtungen wird hier jeweils in Abhängigkeit von einer Sollverstellgeschwindigkeit geregelt, welche einerseits aus der Differenz der Verstellwege und zusätzlich in Abhängigkeit von der auf das Werkstück wirkenden Kraft bestimmt wird. Die auf das Werkstück wirkende Kraft wird zusätzlich mit den tatsächlich erzeugten Kräften der jeweiligen Verstelleinrichtungen verglichen. Auch durch diese Ausführungsform der Vorrichtung zum Tiefziehen eines Werkstücks kann das Tiefziehen besonders effektiv ermöglicht werden.

Bei der erfindungsgemäßen Vorrichtung und den beschriebenen Ausführungsformen sind die Richtung der beiden Verstellkräfte und die Richtung der auf das Werkstück ausgeübten Kraft entgegengesetzt gerichtet. Auf diese Weise kann die auf das Werkstück wirkende Kraft durch die mindestens zwei Verstellkräfte, durch welche das Werkstück, insbesondere das Unterwerkzeug, an mindestens zwei Stützstellen abgestützt wird, ausgeglichen werden. Vorrichtungen, bei welchen zwei oder mehr Antriebe in die gleiche Richtung wirken sind beispielsweise von dem sogenannten Gantry-Antrieb bekannt.

Weiterhin vorteilhaft ist es, wenn die Stützpunkte punktsymmetrisch zum Mittelpunkt oder zum Schwerpunkt des Werkzeugs angeordnet sind. Bei einem Werkzeug, welches einen rechteckigen oder quadratischen Querschnitt aufweist, können die Stützpunkte beispielsweise an den diagonal gegenüberliegenden Ecken angeordnet sein. Bei einem rechteckigen oder quadratischen Querschnitt des Werkzeugs können ebenso für jede Ecke des Werkstücks eine separate Verstelleinrichtung vorgesehen sein. Besonders vorteilhaft ist es aber, wenn das Werkzeug an nur zwei diagonal gegenüberliegenden Ecken beziehungsweise Bereichen verstellbar abgestützt ist. Somit wird die Anzahl der zu beeinflussenden Größen reduziert und die Komplexität eines entsprechenden Regelkreises reduziert, welches eine Verringerung der Kosten mit sich bringt. Ebenso ist es denkbar, dass die Stützpunkte punktsymmetrisch zu einem Schwerpunkt des Werkzeugs, insbesondere des Unterwerkzeugs, angeordnet sind. Auf diese Weise kann eine asymmetrische Belastung des Werkzeugs besonders einfach ausgeglichen werden.

Schließlich wird erfindungsgemäß ein Verfahren gemäß den Merkmalen des Patentanspruchs 6 bereitgestellt. Somit kann auf besonders vorteilhafte Weise eine symmetrische Belastung der Teile des Werkzeugs und des Werkstücks garantiert werden.

Somit kann der Umformprozess effektiv und präzise ausgeführt werden und somit die Qualität der umgeformten Werkstücke erhöht werden. Die Werkzeuge der Tiefziehvorrichtung können daher für eine geringere mechanische Belastung ausgelegt werden. Daher können die Dimensionen der Tiefziehvorrichtung und das Gewicht reduziert werden. Auf diese Weise kann zusätzlich die Nutzbarkeit des Tiefziehverfahrens erweitert werden.

Die vorliegende Erfindung wird nun anhand der beigefügten Zeichnungen näher erläutert, in denen zeigen:
- FIG 1: eine erste Ausführungsform eines Regelkreises für eine Vorrichtung zum Tiefziehen eines Werkstücks und
- FIG 2: eine zweite Ausführungsform eines Regelkreises für eine Vorrichtung zum Tiefziehen eines Werkstücks.

FIG 1 zeigt eine erste Ausführungsform eines Regelkreises 10 für eine Vorrichtung zum Tiefziehen eines Werkstücks. In diesem Ausführungsbeispiel wird ein hier nicht gezeigtes Werkzeug durch zwei Verstelleinrichtungen 12, 14 an zwei Stützpunkten zu einer Bezugsebene abgestützt. Mit einer Messeinrichtung werden die Verstellwege x₁, x₂ der Verstelleinrichtungen 12, 14 bestimmt. Die Verstelleinrichtungen 12, 14 können beispielsweise in Form von entsprechenden hydraulischen Zylindern bzw. Aktoren ausgeführt sein. Die Messeinrichtung zum Bestimmen der Verstellwege x₁, x₂ kann als separate Messeinrichtung ausgeführt sein oder in den jeweiligen Verstelleinrichtungen 12, 14 integriert sein. Die Messeinrichtung kann durch Abstands- bzw. Positionssensoren realisiert werden.

Zunächst werden die beiden Verstellwege x₁, x₂ bestimmt. Am Knoten 16 des Regelkreises 10 wird die Differenz der beiden Verstellwege x₁, x₂ berechnet, welche in Folge eine asymmetrischen Belastung des Werkzeugs, insbesondere des Unterwerkzeugs, entstehen kann. Die Differenz der beiden Verstellwege x₁, x₂ wird an einen Regler 18 übertragen, welcher aus der Differenz der beiden Verstellwege x₁, x₂ einen Unterschied der Kräfte bestimmt, welche von den Verstelleinrichtungen 12 und 14 erzeugt werden. Der Regler 18 kann in diesem Ausführungsbeispiel als PI-Regler oder als PID-Regler ausgelegt sein.

Der am Ausgang 20 des Reglers 18 erzeugte Kraftwert wird an den Knoten 22 und 24 mit dem jeweiligen Anteil der Summenkraft F_{∑,soll} addiert beziehungsweise subtrahiert. Die Summenkraft F_{∑},ₛₒₗₗ entspricht derjenigen Kraft, welche während des Tiefziehprozesses auf das Werkstück wirkt. Die Summenkraft F_{∑},ₛₒₗₗ ist beispielsweise aufgrund der Prozessparameter bekannt oder kann mit Hilfe einer entsprechenden Messeinrichtung über den gesamten zeitlichen Verlauf des Tiefziehprozesses bestimmt werden. Die Summenkraft F_{∑},ₛₒₗₗ wird in diesem Fall mit dem Faktor 1/2 multipliziert, da in diesem Regelkreis 10 zwei Verstelleinrichtungen 12, 14 vorgesehen sind, und die Sollkraft F_{∑},ₛₒₗₗ entsprechend auf beide Teile des Regelkreises 10 gleichmäßig aufgeteilt werden soll. An dem Knoten 22 wird die Differenz der Hälfte der Sollkraft F_{∑},ₛₒₗₗ mit dem Kraftwert am Ausgang 20 des Reglers 18 gebildet. Dementsprechend wird am Knoten 24 die Summe der Hälfte der Sollkraft F_{∑},_{Soll} mit dem am Ausgang 20 des Reglers 18 bereitgestellten Kraftwert gebildet. Die jeweiligen Vorzeichen an den Knoten 22 und 24 sind entsprechend der Differenz der Verstellwege x₁ und _{X2}, welche an dem Knoten 16 berechnet wird, vorgegeben.

Auf diese Weise können die entsprechenden Sollkräfte F₁,ₛₒₗₗ und F₂,ₛₒₗₗ an den Knoten 26 und 28 bestimmt werden. Die Sollverstellkräfte F₁,ₛₒₗₗ und F₂,_{Soll} werden mit den Kräften F₁ und F₂ verglichen, welche an den Verstelleinrichtungen 12, 14 mittels einer Messeinrichtung bestimmt werden. Eine solche Messeinrichtung kann beispielsweise die Kräften F₁ und F₂ anhand des jeweiligen Drucks der Hydraulikflüssigkeit in den hydraulischen Aktoren bestimmen. Die jeweiligen Kräfte F₁, F₂, an den Verstelleinrichtungen 12, 14 werden mit Hilfe eines Kraftreglers 30, 32 in Abhängigkeit von den Sollverstellkräften F₁,ₛₒₗₗ,F₂,_{Soll} geregelt. Durch die Kraftregler 30, 32 können beispielsweise Ventile in den Verstelleinrichtungen 12, 14 angesteuert werden.

FIG 2 zeigt eine zweite Ausführungsform eines Regelkreises 34 für eine Vorrichtung zum Tiefziehen eines Werkstücks. Bei dem Regelkreis 34 wird an dem Knoten 36 zunächst die Differenz der beiden Verstellwege x₁ und x₂ gebildet. Die Differenz der Verstellwege x₁ und x₂ werden zu einem Regler 38 geführt. Durch diesen Regler 38, welcher beispielsweise als P-Regler ausgeführt sein kann, wird aus der Differenz der Verstellwege x₁ und x₂ am Ausgang 40 des Reglers 38 ein entsprechendes Geschwindigkeitssignal bereitgestellt.

Zudem werden in dem Regelkreis 34 die jeweils von den Verstelleinrichtungen 12, 14 erzeugten Verstellkräfte F₁ und F₂ mit Hilfe einer hier nicht gezeigten Messeinrichtung bestimmt. Die beiden Verstellkräfte F₁ und F₂ werden am Knoten 42 des Regelkreises 34 addiert. Die Summe der beiden Verstellkräfte F₁ und F₂ wird von der Summenkraft F_{∑},ₛₒₗₗ abgezogen und der daraus resultierende Kraftwert wird an den Regler 44 übergeben, welcher zum Beispiel als PI-Regler ausgeführt sein kann. Die Summenkraft F_{∑},ₛₒₗₗ entspricht wie im vorhergehenden Ausführungsbeispiel der Kraft, welche auf das Werkstück wirkt.

An den Knoten 48 des Regelkreises 34 wird das Signal am Ausgang 40 des Reglers 38 von dem Signal am Ausgang 46 des Reglers 44 abgezogen. Am Knoten 50 wird entsprechend das Signal am Ausgang 40 des Reglers 38 zu dem Signal am Ausgang 46 des Reglers 44 addiert. Die Vorzeichen an den Knoten 48 und 50 sind entsprechend der Differenz der Verstellwege x₁ und x₂, welche am Knoten 36 bestimmt wird, vorgegeben.

An den Knoten 48 und 50 wird jeweils eines Sollverstellgeschwindigkeit V₁,ₛₒₗₗ und V₂,ₛₒₗₗ bereitgestellt. Die Sollverstellgeschwindigkeiten V₁,_{Soll} und V₂,_{Soll} werden jeweils an den Knoten 52 und 54 mit dem jeweiligen Wert der Verstellgeschwindigkeit v₁ und v₂ verglichen. Die Verstellgeschwindigkeiten v₁ und v₂ können zum Beispiel anhand der zeitliche Ableitung der Verstellwege x₁ und x₂ bestimmt werden. Auf diese Weise können die Verstellgeschwindigkeiten v₁, v₂ mittels der beiden Regler 56 und 58, welche zum Beispiel als PI-Regler oder PID-Regler ausgebildet sein können, geregelt werden.

Der in FIG 2 dargestellte Regelkreis 34 kann grundsätzlich in zwei Bereiche I und II unterteilt werden. Der mit I bezeichnete Bereich des Regelkreises 34 betrifft hierbei eine Kippkompensation des Werkzeugs, wobei der mit II bezeichnete Bereich des Regelkreises 34 eine entsprechende Ausgleichsregelung darstellt.

Die in FIG 1 und FIG 2 dargestellten Regelkreise 10 und 34 sind beispielhaft für zwei Verstelleinrichtungen 12, 14 dargestellt. Es ist ebenso denkbar, bei einer Vorrichtung zum Tiefziehen eines Werkstücks mehr als zwei Verstelleinrichtungen zu verwenden.

## Patentansprüche

1. Vorrichtung zum Tiefziehen eines Werkstücks mit
- einem Werkzeug, das mindestens zwei Stützpunkte aufweist, und
- mindestens zwei Verstelleinrichtungen (12, 14), mit denen das Werkzeug an den mindestens zwei Stützpunkten abgestützt ist,
**gekennzeichnet durch**
- eine Messeinrichtung zum Bestimmen von Verstellwegen (x₁, x₂) der Verstelleinrichtungen (12, 14), und
- eine Reglereinrichtung, mit der die mindestens zwei Verstelleinrichtungen (12, 14) anhand einer Differenz der Verstellwege (x₁, x₂) regelbar sind, wobei
- mit der Reglereinrichtung jeweilige Sollverstellkräfte (F₁, soll, F_{2,soll}) der Verstelleinrichtungen (12, 14) einerseits aus der Differenz der Verstellwege (x₁, x₂) und andererseits zusätzlich von einem Anteil der auf das Werkstück wirkenden Kraft (F_{∑,soll}) bestimmt werden, so dass eine asymmetrische Belastung des Werkzeugs ausgeglichen wird.

2. Vorrichtung nach Anspruch 1, **dadurch gekennzeichnet, dass** durch die Reglereinrichtung eine Verstellgeschwindigkeit (v₁, v₂) für jede der Verstelleinrichtungen (12, 14) in Abhängigkeit von der Differenz der Verstellwege (x₁, x₂) geregelt wird.

3. Vorrichtung nach Anspruch 2, **dadurch gekennzeichnet, dass** durch die Reglereinrichtung für jede der Verstelleinrichtungen (12, 14) eine jeweilige Sollverstellgeschwindigkeit (v_{1,soll}, v_{2,soll}) aus der Differenz der Verstellwege (x₁, x₂) und zusätzlich in Abhängigkeit von einer auf das Werkstück wirkenden Kraft (F_{∑,soll}) und von den Verstelleinrichtungen (12, 14) erzeugten Verstellkräften (F₁, F₂) bestimmt wird.

4. Vorrichtung nach einem der vorhergehenden Ansprüche, **dadurch gekennzeichnet, dass** die Richtung der beiden Verstellkräfte (F₁, F₂) und die Richtung der auf das Werkstück ausgeübten Kraft (F_{∑,soll}) entgegengesetzt gerichtet sind.

5. Vorrichtung nach einem der vorhergehenden Ansprüche, **dadurch gekennzeichnet, dass** die Stützpunkte punktsymmetrisch zum Mittelpunkt oder Schwerpunkt des Werkzeugs angeordnet sind.

6. Verfahren zum Tiefziehen eines Werkstücks durch
- Bereitstellen eines Werkzeugs, das mindestens zwei Stützpunkte aufweist, und
- Abstützen des Werkzeugs mit mindestens zwei Verstelleinrichtungen (12, 14) an den mindestens zwei Stützpunkten,
**gekennzeichnet durch**
- Bestimmen von Verstellwegen (x₁, x₂) der Verstelleinrichtungen (12, 14),
- Regeln der Verstelleinrichtungen (12, 14) anhand der Differenz der Verstellwege (x₁, x₂),
- Bestimmen von jeweiligen Sollverstellkräften (F_{1, soll}, F_{2,soll}) der Verstelleinrichtungen (12, 14) einerseits aus der Differenz der Verstellwege (x₁, x₂) und andererseits zusätzlich von einem Anteil der auf das Werkstück wirkenden Kraft (F_{∑,soll}) mit der Reglereinrichtung, so dass eine asymmetrische Belastung des Werkzeugs ausgeglichen wird.

## Claims

1. Device for deep-drawing a workpiece with
- a tool having at least two support points, and
- at least two adjustment devices (12, 14), with which the tool is supported at the at least two support points,
**characterised by**
- a measurement device for determining adjustment paths (x₁, x₂) of the adjustment devices (12, 14), and
- a closed-loop control device with which the at least two adjustment devices (12, 14) are able to be controlled on the basis of a difference between the adjustment paths (x₁, x₂), wherein
- respective setpoint adjustment forces (F_{1,soll}, F_{2,soll}) of the adjustment devices (12, 14) are determined with the closed-loop control device on the one hand from the difference between the adjustment paths (x₁, x₂) and on the other hand additionally by a proportion of the force (F_{∑,soll}) acting on the workpiece, so that an asymmetrical load on the tool is compensated for.

2. Device according to claim 1, **characterised in that** an adjustment speed (v₁, v₂) is controlled by the closed-loop control device for each of the adjustment devices (12, 14) as a function of the difference between the adjustment paths (x₁, X₂).

3. Device according to claim 2, **characterised in that** a respective setpoint adjustment speed (v_{1,soll}, v_{2,soll}) is determined by the closed-loop control device for each of the adjustment devices (12, 14) from the difference between the adjustment paths (x₁, x₂) and additionally as a function of a force (F_{∑,soll}) acting on the workpiece and of the adjustment forces (F₁, F₂) created by the adjustment devices (12, 14).

4. Device according to one of the preceding claims, **characterised in that** the two adjustment forces (F₁, F₂) and the force exerted on the workpiece (F_{∑,soll}) act in opposite directions to one another.

5. Device according to one of the preceding claims, **characterised in that** the support points are disposed point-symmetrically to the centre point or centre of gravity of the tool.

6. Method for deep drawing a workpiece by
- providing a tool having at least two support points, and
- supporting the tool with at least two adjustment devices (12, 14) at the at least two support points,
**characterised by**
- determination of adjustment paths (x₁, x₂) of the adjustment devices (12, 14),
- closed-loop control of the adjustment devices (12, 14) on the basis of the difference between the adjustment paths (x₁, x₂),
- determination of the respective setpoint adjustment forces (F_{1,soll}, F_{2, soll}) of the adjustment devices (12, 14), on the one hand from the difference between the adjustment paths (x₁, x₂) and on the other hand additionally by a proportion of the force (F_{∑,soll}) acting on the workpiece with the closed-loop control device, so that an asymmetrical load on the tool is compensated for.

## Revendications

1. Dispositif d'emboutissage d'une pièce comprenant :
- un outil qui a au moins deux points d'appui et
- au moins deux dispositifs ( 12 , 14 ) de réglage par lesquels l'outil s'appuie sur les au moins deux points d'appui,
**caractérisé par**
- un dispositif de mesure de trajets ( x₁ , _{X2} ) de réglage des dispositifs ( 12 , 14 ) de réglage et
- un dispositif de réglage, par lequel les au moins deux dispositifs ( 12 , 14 ) de réglage peuvent être réglés au moyen d'une différence des trajets ( x₁ , x₂ ) de réglage, dans lequel
- par le dispositif de réglage, on détermine des forces ( F_{1,soll} , F_{2,soll} ) de réglage respectif des dispositifs ( 12 14 ) de réglage, d'une part à partir de la différence des trajets ( x₁ , x₂ ) de réglage et d'autre part, en outre, par une composante de la force ( F_{∑,soll} ) appliquée à la pièce, de manière à compenser une dissymétrie de charge de l'outil.

2. Dispositif suivant la revendication 1, **caractérisé en ce que**, par le dispositif de réglage, une vitesse ( v₁ , v₂ ) de réglage de chacun des dispositifs ( 12 , 14 ) de réglage est réglée en fonction de la différence des trajets ( x₁ , x₂ ) de réglage.

3. Dispositif suivant la revendication 2, **caractérisé en ce que**, par le dispositif de réglage, il est déterminé pour chacun des dispositifs ( 12 , 14 ) de réglage une vitesse ( V_{1, soll} , V_{2, soll} ) de réglage de consigne respective à partir de la différence des trajets ( x₁ , x₂ ) de réglage et, en outre, en fonction d'une force ( F_{∑,soll} ) appliquée à la pièce et des forces ( F₁ , F₂ ) de réglage produites par les dispositifs ( 12 , 14 ) de réglage.

4. Dispositif suivant l'une des revendications précédentes, **caractérisé en ce que** le sens des deux forces ( F₁ , F₂ ) de réglage et le sens de la force ( F_{∑,soll} ) appliquée à la pièce sont contraires.

5. Dispositif suivant l'une des revendications précédentes, **caractérisé en ce que** les points d'appui sont symétriques par rapport au centre ou au centre de gravité de l'outil.

6. Procédé d'emboutissage d'une pièce
- en mettant à disposition un outil qui a au moins deux points d'appui et
- en appuyant l'outil par au moins deux dispositifs ( 12 , 14 ) de réglage sur les au moins deux points d'appui, **caractérisé en ce que**
- on détermine des trajets ( x₁ , x₂ ) de réglage des dispositifs ( 12 , 14 ) de réglage,
- on règle les dispositifs ( 12 , 14 ) de réglage au moyen de la différence des trajets ( x₁ , x₂ ) de réglage,
- on détermine des forces ( F₁, ₛₒₗₗ , F_{2, soll} ) de réglage de consigne respectives des dispositifs ( 12 14 ) de réglage, d'une part à partir de la différence des trajets ( x₁ , x₂ ) de réglage et d'autre part, en outre, par une composante de la force (F_{∑,soll} ) appliquée à la pièce par le dispositif de réglage, de manière à compenser une dissymétrie de charge de l'outil.
